# DEMANDE DE BREVET EUROPEEN

(11) **EP 4 311 905 A1**
(43) Date de publication de la demande: **31.01.2024**
(21) Numéro de dépôt: 22187332.6
(22) Date de dépôt: 27.07.2022
(51) Int. Cl.: E05F 15/655, E05F 15/662

(54) **DISPOSITIF D ACCOUPLEMENT À RATTRAPAGE DE JEU INTÉGRÉ**

(71) Demandeur: Advanced Comfort Systems France SAS - ACS France, 79302 Bressuire (FR)
(72) Inventeur: JEAN, Anthony, 44115 Haute-Goulaine (FR); NEE, Maxime, 79300 Bressuire (FR)
(74) Mandataire: Vidon Brevets & Stratégie

(57) **Abrégé**

Un dispositif d'obturation (1) d'une baie ménagée dans une structure comprend ou coopère avec un support (7) destiné à recevoir un dispositif d'entrainement (8) et à être fixé à ladite structure. Le support (7) comprend une platine (10), destinée à être fixée sur ladite structure et recevoir ledit dispositif d'entrainement (8) et un couvercle (12), recevant une portion d'accouplement (60) d'un moyen de transmission (6) vers la baie. Le support (7) est apte à prendre au moins un état libre, dans lequel le couvercle (12) et la platine (10) sont libres en translation l'un par rapport à l'autre, selon une direction de réglage sensiblement parallèle à une direction définie par ladite portion d'accouplement dudit moyen de transmission ; et un état bloqué, dans lequel le couvercle (12) et la platine (10) sont immobiles l'un par rapport à l'autre.

## Description

### 1. Domaine de l'invention

Le domaine de l'invention est celui de l'équipement des baies, utilisées notamment dans les véhicules automobiles.

Plus précisément, l'invention concerne les dispositifs d'obturation d'une baie ménagée dans un élément de structure, par exemple la carrosserie d'un véhicule ou une portière du véhicule, et comprenant une partie mobile coulissante susceptible de libérer ou de fermer une ouverture en offrant un aspect affleurant, vu de l'extérieur.

L'invention peut notamment équiper différents types de structures, tels que les voitures, les camping-cars, les cars et bus, les minibus, les camions, les camionnettes, les bateaux, les caravanes, etc.

De tels dispositifs, développés depuis plusieurs années par le titulaire de la présente demande, sont notamment connus sous le terme "baie flush".

En d'autres termes, ces dispositifs sont conçus de façon à présenter, vu de l'extérieur, un aspect affleurant ou quasi-affleurant entre la carrosserie, ou plus généralement la paroi ou la structure, et la partie fixe du dispositif.

### 2. Art antérieur

Le principe général de cette technique est notamment décrit dans les documents de brevet EP-0 778 168 et EP-0 857 844.

Le dispositif d'obturation (appelé par la suite "baie flush") comprend une partie fixe et une partie mobile par rapport à cette partie fixe, ou panneau coulissant.

La partie mobile est reliée à la partie fixe par des éléments fonctionnels qui assurent la mobilité requise et qui sont rapportés sur la face de la partie fixe tournée vers l'intérieur du véhicule.

Ces éléments fonctionnels, ou rails, assurent une fonction de guidage et de maintien du panneau mobile. Ils sont placés sur la face orientée vers l'intérieur du véhicule, de façon suffisamment éloignée des bords, ou de la périphérie, de la partie fixe pour que cette périphérie puisse être solidarisée directement aux bords de la baie, sans que les rails n'interfèrent. On peut ainsi s'affranchir de la présence d'un cadre de liaison entre les bords de la baie et la partie fixe.

Cette partie fixe peut être réalisée en un ou plusieurs éléments (placés les uns à côté des autres dans un même plan), par exemple en verre ou en polycarbonate.

Une telle baie flush peut ainsi être montée intégralement indépendamment du véhicule, et rapportée, depuis l'extérieur, dans le logement défini à cet effet par la baie, ou le logement, définie dans la carrosserie, ou plus généralement dans la paroi.

Les bords de la partie fixe sont solidarisés, par exemple à l'aide d'un cordon de colle, aux bords de la baie, sans autre élément intermédiaire de liaison.

Sur le plan esthétique, la baie flush présente, vue de l'extérieur, un aspect lisse, affleurant, du fait qu'aucun cadre n'est nécessaire sur le contour de l'ouverture formée dans l'ensemble fixe.

Pour assurer le déplacement de la partie mobile, constituée généralement par un panneau transparent, on prévoit donc un dispositif de guidage comportant un premier et un second rails de guidage montés fixes sur la partie fixe (ou structure fixe) de la baie, de part et d'autre de l'ouverture fermée par le panneau mobile.

Le panneau mobile est monté, par le biais de navettes, sur les rails, pour coulisser par exemple selon une direction longitudinale, dans un plan de coulissement entre une (ou plusieurs) position d'ouverture et une position de fermeture, dans laquelle il obture l'ouverture.

Le panneau mobile est déplacé, selon les mises en œuvre, manuellement ou à l'aide d'une motorisation. Dans ce dernier cas, le moteur, typiquement un moteur électrique, est généralement distant de la baie flush. Plus précisément, le moteur est monté sur la structure du véhicule (sur une partie du châssis ou dans le caisson d'une porte, par exemple) et relié au panneau mobile par l'intermédiaire d'un moyen de transmission, afin de contrôler le déplacement du panneau mobile entre une position fermée et une ou plusieurs positions ouvertes. Le moyen de transmission est de forme allongée, ce par quoi moteur peut être monté déporté par rapport à la baie flush. Le moyen de transmission peut notamment se présenter sous la forme d'un câble crénelé (dit câble push-pull), généralement logé dans une gaine, relié au moteur électrique du groupe moteur de sorte à tirer ou pousser le panneau mobile. Le moyen de transmission peut également se présenter par exemple sous la forme d'une crémaillère.

Le moteur est ainsi séparé et distant du dispositif d'obturation de la baie, et relié à celui-ci par l'intermédiaire du moyen de transmission. Il est reçu sur un support solidarisé à la structure (par exemple carrosserie ou portière) du véhicule. Ainsi, le système "baie flush" (y compris le support et le moyen de transmission) peut être construit et fourni par un premier acteur, et ensuite assemblé et monté dans le véhicule par le constructeur dudit véhicule, qui fixe le dispositif d'obturation aux bords de la baie et fixe le support et le moteur qu'il reçoit à la structure.

Cependant, le montage du moteur sur le support n'est pas sans poser problème. En effet, ce montage peut être perturbé par un certain nombre de jeux découlant notamment de la position relative entre le support et le reste du dispositif d'obturation. Ces jeux, s'ils ne sont pas rattrapés, engendrent des surcontraintes au sein du dispositif d'obturation, nuisant à son bon fonctionnement voire détériorant celui-ci.

En effet, pour assurer un bon fonctionnement (ouverture et fermeture du panneau mobile notamment une bonne transmission des efforts du dispositif d'entraînement à la navette), le support doit être situé à une position suffisamment précise par rapport au reste du dispositif d'obturation pour assurer la bonne transmission des efforts issus du dispositif d'entraînement. Si cette distance n'est pas respectée, le moyen de transmission peut manquer de tension, ou au contraire être trop tendu, ce qui nuit à la transmission des efforts par le dispositif d'actionnement (i.e. le moteur). Par exemple, dans le cas d'un moyen de transmission comprenant un câble logé dans une gaine rigide, cette position relativement précise découle en particulier des dimensions de la gaine, relativement rigide, dans laquelle circule le câble.

Cependant, le réglage précis de cette position, car le dispositif d'obturation est fixé à la structure à la fois via la partie fixe (au niveau de la baie) et, pour son moteur, via le support, sur un emplacement prédéterminé de la structure brute du véhicule, ou "body in white" (BIW) selon la terminologie anglaise usuelle. Cet emplacement prédéterminé sur la structure est sujet à un certain tolérancement sur lequel le fabricant du dispositif d'obturation n'a pas de prise. En outre, le collage du rail inférieur (sur lequel la partie mobile du dispositif d'obturation est montée à translation) engendre lui aussi un certain jeu. Enfin, dans le cas d'u moyen de transmission de type câble dans une gaine rigide, la gaine peut également présenter un certain jeu.

Ainsi, la position relative entre le support et le reste du dispositif d'obturation n'est pas une donnée qui peut être contrôlée par le fabricant du dispositif d'obturation, et le tolérancement sur cette position relative engendre un certain jeu qui peut être préjudiciable au mécanisme de transmission du dispositif d'entraînement (par exemple le moteur) vers la partie mobile du dispositif d'obturation. C'est d'autant plus le cas qu'en pratique, le jeu global peut excéder le centimètre dans les cas extrêmes.

Le constructeur est donc conduit à modifier la position, régler ou déplacer le support sur la structure, ou à forcer sur la gaine rigide. La première approche est complexe, et parfois nuisible à une bonne solidarisation sur le long terme. La seconde nuit au bon fonctionnement du dispositif d'obturation.

En outre, ce réglage est généralement peu aisé, et nécessite l'utilisation d'un outillage spécifique.

Il existe donc un besoin de compenser ce jeu d'une manière plus simple et si possible intégrée au dispositif d'accouplement.

L'invention vient améliorer la situation.

### 3. Résumé de l'invention

La technique de l'invention permet de résoudre au moins certains des inconvénients soulevés par l'art antérieur. Plus précisément, la technique proposée se rapporte à un dispositif d'obturation d'une baie ménagée dans une structure, le dispositif d'obturation comprenant une partie fixe, dans laquelle est définie une ouverture, et au moins un panneau mobile coulissant guidé le long de deux rails de guidage montés sur une face de ladite partie fixe, entre une position de fermeture, obturant ladite ouverture, et au moins une position d'ouverture, au moins un desdits rails de guidage guidant en translation une navette assurant le passage du panneau mobile de ladite position d'obturation à ladite au moins une position d'ouverture, et réciproquement, ladite navette étant destinée à être connectée à un dispositif d'entrainement déporté par rapport à ladite navette et relié à la navette par l'intermédiaire d'un moyen de transmission.

Selon l'invention, le dispositif d'obturation comprend ou coopère avec un support destiné à recevoir ledit dispositif d'entrainement, le support étant destiné à être fixé à ladite structure et comprenant deux parties :
- une première partie, appelée platine, destinée à être fixée sur ladite structure et recevoir ledit dispositif d'entrainement, et
- une deuxième partie, appelée couvercle, recevant une portion d'accouplement dudit moyen de transmission,
le couvercle étant monté sur la platine de façon à ce que le support soit apte à prendre au moins deux états :
- un état libre, dans lequel le couvercle et la platine sont libres en translation l'un par rapport à l'autre, selon une direction de réglage sensiblement parallèle à une direction définie par ladite portion d'accouplement dudit moyen de transmission ;
- un état bloqué, dans lequel le couvercle et la platine sont immobiles l'un par rapport à l'autre.

Ainsi, le couvercle et la platine sont réglables en translation l'une par rapport à l'autre à l'état libre, et fixes à l'état bloqué.

L'état libre permet de régler la position relative du dispositif d'entraînement (reçu par la platine) par rapport au moyen de transmission (reçu par le couvercle), appelée ci-après translation couvercle/platine. La translation couvercle/platine ainsi autorisée permet de compenser un éventuel jeu dans la direction de réglage, qu'il soit induit par la structure ou par le dispositif d'entraînement (par exemple un moteur). Cette compensation du jeu permet de maintenir le moyen de transmission à sa longueur nominale, ce par quoi les précontraintes au sein du mécanisme sont limitées. Par exemple, dans le cas d'un moyen de transmission sous la forme d'une courroie, celle-ci peut ainsi être tendue grâce au réglage offert par le support. En variante, le moyen de transmission peut être un câble, et la compensation du jeu permet de maintenir ce câble sous tension.

L'état bloqué permet quant à lui de fixer la platine et le couvercle, ce par quoi le dispositif d'entraînement peut transmettre des efforts au moyen de transmission et, in fine, à la navette.

Ce support à compensation de jeu ainsi obtenu rend possible l'assemblage du dispositif d'obturation dans son ensemble, support inclus, sans pour autant perdre la translation couvercle/platine tant que le dispositif d'obturation n'est pas monté sur la structure (i.e. dans un véhicule), le couvercle et la platine étant dans l'état libre (ou état de pré-montage du support). A la pose du support sur la structure, ce réglage subsiste, permettant ainsi de monter le dispositif d'entraînement sur le support et le support sur la structure en compensant un éventuel jeu. Une fois le dispositif d'entraînement fixé, le couvercle et la platine sont alors passés dans l'état bloqué (ou état monté du support), et ne peuvent plus translater. Ce blocage permet ainsi la bonne transmission des efforts du dispositif d'entraînement à la navette via le moyen de transmission, rendant le dispositif d'obturation opérationnel. Le couvercle et la platine peuvent ainsi être bloqués par le montage du dispositif d'entraînement (par exemple le moteur) lorsque celui-ci est fixé à la platine.

Selon une caractéristique particulière de l'invention, ladite platine et ledit couvercle sont reliés par au moins un organe de retenue formé sur l'une desdites parties et mobile dans un trou oblong ménagé dans l'autre desdites parties, autorisant ladite translation dans ledit état libre.

L'organe de retenue maintient le support assemblé, c'est-à-dire que le couvercle et la platine sont montés l'un sur l'autre dans leurs positions de fonctionnement respectives, modulo la compensation du jeu autorisée. Plus précisément, la platine et le couvercle sont maintenus à proximité l'un de l'autre par l'organe de retenue, sans pour autant nuire au bon réglage en translation grâce au trou oblong dans lequel l'organe de retenue est mobile.

Selon une caractéristique particulière de l'invention, au moins un desdits organes de retenue est un clip venant en prise avec le trou oblong de façon à maintenir lesdites parties liées l'une à l'autre sans empêcher ladite translation dans ledit état libre.

L'organe de retenue prend la forme d'un clip, ce qui simplifie grandement l'assemblage du couvercle et de la platine. Il suffit ainsi de « clipper » le couvercle sur la platine (ou inversement) pour monter le support tout en autorisant la translation couvercle/platine. Ce clippage peut être réalisé après avoir monté à l'intérieur du support les éléments relatifs à la transmission entre la navette et le dispositif d'entraînement (notamment le moyen de transmission et toute pièce servant à l'accoupler au dispositif d'entraînement).

Selon une caractéristique particulière de l'invention, ladite platine reçoit une roue dentée entrainant ledit moyen de transmission et entrainée par le dispositif d'entraînement, l'axe de la roue dentée traversant un trou oblong formé dans ledit couvercle de façon à permettre ladite translation dans ledit état libre.

La roue dentée reçoit la sortie du dispositif d'entraînement (par exemple l'axe d'un moteur), tout en restant mobile dans la direction de réglage au sein du support. Cela permet ainsi de recevoir à translation le dispositif d'entraînement et de l'accoupler au moyen de transmission tout en permettant de compenser un éventuel jeu dans la direction de réglage.

Selon une caractéristique particulière de l'invention, ladite platine porte au moins deux fûts en saillie de la platine, traversant chacun un trou oblong formé dans ledit couvercle de façon à guider en translation le couvercle par rapport à la platine dans ledit état libre.

Les fûts, ou doigts, permettent non seulement de recevoir des vis pour fixer le moteur sur la platine, mais également de guider la translation couvercle/platine grâce à la prise de chaque doigt dans le trou oblong correspondant. Le guidage ainsi obtenu améliore la robustesse du support, mais également la précision de la compensation du jeu dans la direction de réglage, puisque le guidage élimine le déplacement de la platine par rapport au couvercle (et vice-versa) dans les autres directions.

La double fonction de guidage et de fixation permet en outre au support d'être plus compact.

Selon une caractéristique particulière de l'invention, le moyen de transmission comprend un câble logé dans une gaine dont une extrémité est montée sur le couvercle, ladite extrémité de la gaine se terminant par une portion évasée, en trompette, bloquée dans ledit couvercle et libre en translation par rapport à ladite platine, dans ledit état libre.

Le câble ainsi logé dans une gaine rigide peut transmettre des efforts très importants, car la gaine assure leur bonne transmission dans la direction de transmission. La portion évasée offre quant à elle un assemblage simple de la gaine rigide dans le couvercle, sans sacrifier pour autant la possibilité de régler en translation la platine par rapport au couvercle.

Selon une caractéristique particulière de l'invention, la platine et le couvercle sont reliés par une portion de grippage agencé pour bloquer la translation la platine par rapport au couvercle dans l'état bloqué.

La portion de grippage permet, lorsque le support est dans l'état bloqué, de gripper la translation. Ce grippage permet au dispositif d'entrainement de transmettre au moyen de transmission des efforts importants, tout en autorisant une plus grande finesse de réglage de la position relative entre le couvercle et la platine par rapport à ce que permettrait une unique butée fixe. La portion de grippage est en outre de conception plus simple qu'une butée réglable.

Selon une caractéristique particulière de l'invention, le passage dudit état libre audit état bloqué est obtenu par l'application d'une pression sur ledit couvercle contre ladite platine dans une direction orthogonale à la direction de réglage, de sorte que la portion de grippage provoque un grippage de ladite translation de la platine par rapport au couvercle dans la direction de réglage.

Le passage à l'état bloqué par application de cette pression permet de gripper la translation (donc de fixer le réglage recherché) dès lors que le support est pris en sandwich entre la structure et le dispositif d'entraînement. Ainsi, dans le cas où le support est destiné à être disposé entre la structure et le dispositif d'entraînement, le grippage est nécessairement obtenu à l'assemblage du dispositif d'obturation. Cette double fonction d'assemblage et de grippage réduit ainsi le nombre d'étapes du processus d'assemblage du dispositif d'obturation dans son ensemble.

Selon une caractéristique particulière de l'invention, ladite pression est appliquée par lesdites vis.

L'obtention d'une pression par les vis permet d'obtenir une pression très importante, ce qui améliore la force du grippage. Cela permet d'obtenir cette pression durant l'assemblage du dispositif d'obturation à la structure, l'assemblage comprenant un vissage du dispositif d'entraînement sur le support (ou un vissage du support à la structure).

Selon une caractéristique particulière de l'invention, ladite portion de grippage comprend des éléments de blocage formés sur le couvercle et sur la platine, en regard les uns des autres à l'état libre et venant en prise les uns avec les autres dans ledit état bloqué, de façon à empêcher ladite translation.

L'obtention du grippage par complémentarité de forme permet d'obtenir un grippage capable de résister à des efforts très importants, tout en conservant une grande simplicité mécanique du support et un assemblage simple.

Selon une caractéristique particulière de l'invention, les éléments de blocage comprennent au moins une paire d'ensembles de stries s'étendant sensiblement perpendiculairement à ladite direction de réglage.

Les stries offrent une fine granularité dans le choix des positions possibles pour le grippage (comparé à des formes plus grossières). Le réglage de la compensation du jeu platine/couvercle est donc plus fin. Les stries offrent également un grippage apte à résister à des efforts importants comparés à un grippage par frottement entre deux surfaces planes.

Selon une caractéristique particulière de l'invention, les éléments de blocage comprennent au moins un ensemble de stries formé sur l'une des parties du support et l'autre partie présente une surface ductile, les stries mordant dans la surface ductile dans ledit état bloqué, de façon à empêcher ladite translation.

La liaison stries/surface ductile offre une grande finesse dans le positionnement de la platine et du couvercle, sans granularité. Cela permet en outre de résister à des efforts importants du fait de la morsure des stries (jouant le rôle de dents) dans la surface.

Selon une caractéristique particulière de l'invention, les éléments de blocage comprennent des surfaces texturées, formées sur la platine ou le couvercle, les deux surfaces texturées venant en prise dans ledit état bloqué, de façon à empêcher ladite translation.

L'utilisation de deux surfaces texturées offre une grande finesse dans le positionnement de la platine et du couvercle. De plus, le grippage étant obtenu par simple frottement, il n'y a pas de déformation de matière à l'assemblage lorsque le couvercle est compressé contre la platine, ce qui autorise à modifier la compensation du jeu couvercle/platine en cas de besoin.

L'invention concerne également un véhicule automobile comprenant au moins un dispositif d'obturation comme celui décrit ci-avant.

L'invention concerne enfin un procédé d'assemblage de ce dispositif d'obturation décrit ci-avant, le procédé comprenant les étapes de :
- réception d'un dispositif d'obturation dont le support est dans l'état libre ;
- solidarisation de la partie fixe dudit dispositif d'obturation aux bords de ladite baie ;
- solidarisation de la platine dudit support à ladite structure ;
- réglage de la position dudit couvercle par rapport audit support de façon que ledit moyen d'entrainement soit placé de façon adéquate par rapport à ladite navette ;
- blocage dudit support, par passage de ladite position libre à ladite position bloquée.

Ainsi, dans le contexte du montage du dispositif d'obturation, l'état libre correspond à un état de prémontage (c'est-à-dire l'état dans lequel l'opérateur en charge du montage reçoit le dispositif d'obturation) et l'état bloqué correspond à un état monté, dans lequel le dispositif d'obturation est opérationnel.

### 4. Liste des Figures

La technique proposée, ainsi que les différents avantages qu'elle présente, seront plus facilement compris, à la lumière de la description qui va suivre de deux modes de réalisation illustratifs et non limitatifs de celle-ci, et des dessins annexés parmi lesquels :
- [Fig. 1] représente une vue générale d'un exemple de dispositif d'obturation selon l'invention,
- [Fig. 2] représente un éclaté d'un exemple de support du dispositif d'obturation de la figure 1,
- [Fig. 3] représente le dispositif d'obturation monté de la figure 2,
- [Fig. 4] représente une vue en perspective du dessous du support de la figure 2, sans platine,
- [Fig. 5] représente une vue de dessus du support de la figure 3, sans couvercle,
- [Fig. 6] représente une vue de dessus du support de la figure 3, avec couvercle,
- [Fig. 7] représente une vue en perspective d'un exemple de portion de grippage du support de la figure 6,
- [Fig. 8] représente une vue en coupe un exemple de portion de grippage du support de la figure 6 selon la ligne A-A, le support étant dans une première configuration,
- [Fig. 9] représente le détail de la figure 8, le support étant dans une deuxième configuration,
- [Fig. 10] représente le détail de la figure 8, le support étant dans une troisième configuration,
- [Fig. 11] représente une vue en coupe d'un exemple d'organe de retenue du support de la figure 6, vu en coupe selon la ligne B-B, et
- [Fig. 12] représente une vue en coupe du support de la figure 5 selon la section C-C, et
- [Fig. 13] représente un organigramme simplifié d'un procédé de montage du dispositif d'obturation de la figure 1.

### 5. Description détaillée de l'invention

On illustre par la suite différents modes de réalisation de la technique proposée, traités à titre de simples exemples illustratifs, et non limitatifs, à l'appui des figures 1 à 12.

### 5.1. Principe général

Il est fait référence à la figure 1, qui représente un exemple de dispositif d'obturation 1 selon l'invention. Le dispositif d'obturation 1 vise à obturer une baie ménagée dans une structure. La structure est typiquement la carrosserie ou la porte d'un véhicule.

Le dispositif d'obturation 1 comprend une partie fixe 2 dans lequel est définie une ouverture. Le dispositif d'obturation 1 comprend en outre au moins un panneau mobile 3 coulissant guidé le long de deux rails de guidage 4 montés sur une face de ladite partie fixe 2. Le panneau mobile 3 est mobile entre une position de fermeture, obturant ladite ouverture, et au moins une position d'ouverture (libérant partiellement ou totalement l'ouverture).

L'un des rails 4 (ici, le rail situé en partie basse) guide en translation une navette 5 assurant le passage du panneau mobile 3 de ladite position d'obturation à ladite au moins une position d'ouverture, et réciproquement.

Ladite navette 5 est destinée à être connectée à un dispositif d'entrainement (non représenté sur la figure 1) déporté par rapport à ladite navette 5 et relié à celle-ci par l'intermédiaire d'un moyen de transmission 6. Le dispositif d'entraînement est accouplé au moyen de transmission 6 par l'intermédiaire d'un support 7, au niveau d'une portion d'accouplement 60 du moyen de transmission 6.

Il est maintenant fait référence à la figure 2 et à la figure 3.

Dans l'exemple décrit ici, le moyen de transmission 6 comprend un câble 62 logé dans une gaine rigide 64. Le câble 62 est ici muni d'une dentelure (non représentée sur les figures), destinée à venir en prise avec une roue dentée.

Le support 7 est destiné à recevoir le dispositif d'entrainement. Le support 7 est en outre destiné à être fixé à la structure du véhicule.

Comme indiqué ci-avant, la conception du dispositif d'obturation 1, ainsi que son assemblage sur la structure du véhicule, provoque un certain nombre de jeux qui, s'ils ne sont pas compensés, peuvent nuire au bon fonctionnement sinon à l'intégrité des pièces du mécanisme dudit dispositif d'obturation 1. Les principales sources d'un tel jeu peuvent être le collage du rail sur la structure, la longueur du moyen de transmission 6 et/ou le positionnement du support 7 sur la structure.

Dans le mode de réalisation décrit ici, le dispositif d'entraînement comprend un moteur électrique 8. Le moteur 8 peut ne pas être conçu et assemblé par le fabricant du dispositif d'obturation 1, mais par un équipementier distinct. En pratique, ce jeu peut atteindre le centimètre, ce qui entraîne des surcontraintes très conséquentes qui nuisent au fonctionnement et/ou à la durabilité du dispositif d'obturation 1. Ces surcontraintes peuvent rendre en outre la fixation du le support 7 sur la structure plus difficile, car il est nécessaire de forcer pour réaliser l'assemblage.

Afin de pallier ce problème, le support 7 comprend une première partie 10, appelée platine, et une deuxième partie 12, appelée couvercle. La platine 10 est destinée à être fixée sur la structure et à recevoir le dispositif d'entrainement. Le couvercle reçoit une portion d'accouplement 60 du moyen de transmission 6.

La platine et le couvercle sont assemblées (ou solidarisées) l'une à l'autre de sorte à pouvoir prendre un état libre et un état bloqué.

Dans l'état libre, la platine 10 et le couvercle 12 sont libres en translation l'une par rapport à l'autre selon une direction de réglage X. Cette direction de réglage est sensiblement parallèle à une direction définie par la portion d'accouplement dudit moyen de transmission. Ici, la platine 10 et le couvercle 12 sont mobiles sur une certaine plage de translation prédéterminée le long de cette direction de réglage.

Dans l'état bloqué, la platine et le couvercle sont immobiles l'une par rapport à l'autre. La façon dont le blocage est réalisé est décrite ci-après.

Ainsi, le couvercle et la platine sont réglables en translation l'un par rapport à l'autre à l'état libre, et fixes l'un par rapport à l'autre à l'état bloqué. De fait, un éventuel jeu dans la direction de réglage peut ainsi être compensé en déplaçant le couvercle et la platine dans l'état libre. Une fois ce jeu compensé, un opérateur chargé de fixer le dispositif d'obturation et le moteur 8 à la structure bascule le support dans l'état bloqué, ce par quoi le moteur 8 peut transmettre des efforts au moyen de transmission (ici, au câble 62 dans la gaine 64), et donc à la navette 5.

Cette compensation du jeu permet de maintenir le moyen de transmission à sa longueur nominale et de monter efficacement le moteur. Cela limite les précontraintes au sein du mécanisme de couplage moteur/câble (c'est-à-dire les contraintes quand le mécanisme ne fonctionne pas).

Comme le support peut être dans l'état libre (notamment tant qu'il n'est pas monté sur la structure), la compensation du jeu peut être réalisée à l'assemblage du dispositif d'obturation 1. Cela simplifie cet assemblage, puisqu'il n'y a pas besoin de forcer pour monter le moteur 8 sur le support 7, mais simplement de régler la position relative du couvercle 12 et de la platine 10, puis de les bloquer en translation.

Le moteur 8 et la structure prennent en sandwich le support 7. Le moteur 8 et la platine 10 prennent en sandwich le couvercle 12. Ainsi, lorsque le moteur 8 est fixé au support 7, le moteur 8 bloque en translation la platine 10 et le couvercle 12, sécurisant ainsi le réglage que ces deux parties confèrent grâce à ce bridage des pièces du support 7.

Le support 7 loge ici une roue dentée 16, en prise avec le câble 62. La roue dentée est disposée entre la platine 10 et le couvercle 12. La roue dentée 16 est destinée à recevoir l'axe de sortie du moteur 8, ce par quoi le moteur 8 est accouplé au moyen de transmission 6. L'axe de la roue dentée 16 traverse un trou oblong 18 formé dans ledit couvercle 12 de façon à permettre la translation du couvercle 12 dans l'état libre.

Le support 7 peut comprendre un ressort 160 coaxial à la roue dentée 16. Le ressort permet de presser la roue dentée 16 contre le couvercle 12, de sorte à maintenir en position ladite roue dentée 16.

La platine 10 et le couvercle 12 sont ici de forme générale plane, ce qui permet au support 7 d'être relativement fin, facilitant son installation dans un véhicule.

### 5.2. Portion de grippage

Il est maintenant en outre fait référence aux figures 2 à 10.

Le support 7 peut comprendre au moins une portion de grippage 20. Ici, le support 7 comprend trois portions de grippage 20, disposées sur la périphérie du support 7 (deux aux angles du support 7 et une au milieu d'un côté du support 7).

Chaque portion de grippage 20 comprend une première partie de grippage 200 formée sur la platine 10 et une deuxième partie de grippage 202 formée sur le couvercle 12. Les premières parties de grippage 200 sur agencées sur la platine 10 de sorte que chacune de ces premières parties soit en regard de l'une des deuxièmes parties de grippage 202 lorsque le couvercle 12 est monté sur la platine 10.

Les portions de grippage 20 empêchent la translation du couvercle 12 dans la direction de réglage X.

Dans l'exemple décrit ici, chacune des portions de grippage 20 comprend une paire de jeu de stries (un premier jeu pour la première partie de grippage 200 et un deuxième jeu pour la deuxième partie de grippage 202). Le premier jeu et le deuxième jeu sont de formes complémentaires. Les stries des jeux de stries sont espacées les unes des autres dans la direction de réglage X. Lorsque le support 7 est dans l'état bloqué, le premier jeu et le deuxième jeu de chaque portion de grippage 20 viennent en prise (comme cela est visible sur les figures 8 à 10), bloquant ainsi la translation du couvercle 12 par rapport à la platine 10 (et vice-versa).

Lorsque le couvercle 12 est appuyé contre la platine 10, par exemple à l'aide de vis, les stries viennent en prise les unes avec les autres, ce qui permet de basculer l'ensemble couvercle/platine dans l'état bloqué. Lorsque le couvercle 12 et la platine 10 sont à une certaine distance l'un de l'autre (au moins égale au double de la hauteur des stries), les stries ne bloquent plus la translation couvercle/platine, et le support est dans l'état libre.

Ces stries permettent de résister efficacement à de grands efforts dans la direction X. Elles permettent en outre une fine granularité dans le positionnement du couvercle 12 et de la platine 10 dans la direction X, comme cela est visible sur les figures 8 à 10 qui représentent le couvercle 12 et la platine 10 dans différentes positions.

### 5.3. Organe de retenue

Il est également fait référence à la figure 11.

Le support peut comporter au moins un organe de retenue 30. Ici, le support 7 comprend autant d'organes de retenue 30 que de portions de grippage 20. Ici, les organes de retenue 30 sont identiques.

L'organe de retenue 30 retient la platine 10 à proximité du couvercle 12. L'organe de retenue 30 autorise en outre la translation de la platine 10 par rapport au couvercle 12 dans la direction de réglage.

Ici, l'organe de retenue 30 est formé d'un trou oblong 32 et d'un doigt formant clip 34 en prise dans le trou oblong 32 (quand le support est assemblé). Le trou oblong 32 est allongé dans la direction de réglage X. Le trou oblong 32 peut être formé dans le couvercle 12 et le doigt formant clip 34 peut faire saillie de la platine 10. En variante, le trou oblong 32 peut appartenir à la platine 10 et le doigt formant clip 34 appartenir au couvercle 12.

Lorsque le doigt formant clip 34 est en prise dans le trou oblong 32, le doigt formant clip 34 est mobile en translation dans le trou oblong 32 dans la direction X (du fait de la forme oblongue dans cette direction X). La portion formant clip du doigt formant clip 34 vient en butée contre la surface du couvercle 12 la plus distante de la platine 10, de sorte à produire la retenue recherchée.

La combinaison de plusieurs organes de retenue 30 tels que décrits ci-avant permet non seulement de maintenir à proximité le couvercle 12 sur la platine 10, mais également d'autoriser une certaine distance entre le couvercle 12 et la platine 10, de sorte qu'il soit possible de les faire translater. Cela permet notamment de positionner le couvercle 12 et la platine 10 sans que la portion de grippage 20 ne bloque ce positionnement.

En variante, l'organe de retenue 30 peut comprendre deux jeux de saillies, chaque jeu de saillies comprenant des saillies parallèles réparties dans la direction X, chaque saillie formant un clip. Les deux jeux de saillies formant clip sont formés sur la platine 10. Le couvercle 12 présente deux rebords plats et parallèles, aussi espacées que ne le sont les deux jeux de saillies. Ainsi, lorsque le support 7 est assemblé, chaque jeu de saillie vient en prise avec l'une de ces rebords, lesdites saillies entourant alors les deux rebords du couvercle 12 à la manière de griffes. Cette variante réalise également une retenue du couvercle 12 à proximité de la platine 10, sans pour autant bloquer la translation dans la direction X.

### 5.4. Portion de guidage

Le support 7 peut comprendre une portion de guidage 40, typiquement destinée à jouer le rôle de détrompeur lors de l'assemblage du support 7. La portion de guidage 40 est formée d'une pluralité de paires formées chacune d'un doigt de guidage 42 et d'un trou oblong 44. Dans l'exemple décrit ici, les doigts 42 font saillie de la platine 10 et les trous oblongs 44 sont formés dans le couvercle 12. La répartition des doigts 42 sur la platine 10 est similaire à la répartition des trous oblongs 44 sur le couvercle 12, de sorte qu'à l'assemblage du couvercle 12 sur la platine 10, chaque doigt de guidage 42 traverse l'un des trous oblongs 44.

Chacun des doigts de guidage 42 (ou seulement certain) peut comprendre un taraudage, destiné à recevoir une vis servant à fixer le moteur 8 sur le support 7. Cela permet de gagner en compacité.

Dans l'exemple décrit ici, les portions de grippage 20 sont formées autour des portions de guidage 40. Plus précisément, la première partie de grippage 200 et la deuxième partie de grippage 202 sont formées autour de l'un des doigts de guidage 42 et autour de son trou oblong 44 correspondant, respectivement. Là encore, cela permet un gain de place.

### 5.5. Alternatives aux stries

Dans une variante, la portion de grippage 20 comprend un jeu de stries ou de dents formé sur la platine 10 (respectivement sur le couvercle 12), et une surface ductile formée sur le couvercle 12 (respectivement sur la platine 10). A l'état bloqué, les stries ou dents mordent dans la surface ductile, de sorte à assurer le blocage en translation du couvercle et pouvoir transmettre des efforts du moteur 8 au moyen de transmission 6.

Dans une autre variante, la portion de grippage 20 comprend des surfaces texturées formées sur la platine 10 et le couvercle 12. Les surfaces texturées, lorsque le couvercle 12 et la platine 10, assurent un frottement suffisant pour bloquer la translation du couvercle 12 par rapport à la platine 10, de sorte à pouvoir transmettre des efforts du moteur 8 au moyen de transmission 6.

### 5.6. Variantes du moyen de transmission

Il est fait référence à la figure 12. Dans l'exemple décrit ici, la gaine 64 du moyen de transmission 6 comprend une extrémité évasée 640. L'extrémité évasée 640 est en prise avec une rainure 642 formé dans le couvercle. La translation entre la gaine 64 et le couvercle 12 est bloquée. Cela permet une meilleure translation du câble 62 dans la gaine 64.

La platine 10 comprend un évidement 644 en regard de la rainure 642, mais plus long, de sorte que la gaine 64 puisse translater par rapport à la platine 10 (notamment pendant le réglage).

Le moyen de transmission 6 peut en outre comprendre une deuxième gaine 66. La deuxième gaine 66 loge la partie extrémale 68 du câble 62 n'allant pas vers la navette. La deuxième gaine 66 de sorte à améliorer le guidage en translation du câble 62 sous l'action du moteur. La deuxième gaine 66 présente ici une portion évasée bloquée en translation dans la platine 10 et mobile en translation par rapport au couvercle 12, de manière analogue à la portion évasée de la gaine 64 (mais avec le rôle de la platine 10 et du couvercle 12 inversés).

La deuxième gaine 66 loge et guide ainsi la portion extrémale 68 du câble 62 en sortie de platine. Cela permet notamment d'éviter que cette portion extrémale 68 ne soit ballante dans le support 7.

La platine est ici agencée de sorte à couder le câble 62 au niveau de la roue dentée 16. La longueur de contact entre la roue dentée 16 et le câble 62 en est augmentée, de même que le nombre de dents en prise. Les efforts transmissibles sont plus importants.

Il a été décrit un moyen de transmission formé d'un câble logé dans une gaine. En variante, le moyen de transmission peut être une courroie entraînée par le moteur. La courroie ayant besoin d'être tendue, la compensation du jeu par le support trouve tout son intérêt dans ce cas également. Le moyen de transmission peut également être un câble de type câble de frein de vélo.

### 5.7 Montage du support

Il est fait référence à la figure 13, qui représente un organigramme simplifié d'un procédé de montage du dispositif d'obturation.

Ce procédé comprend les étapes suivantes :
- réception E10 d'un dispositif d'obturation dont le support est dans l'état libre ;
- solidarisation E20 de la partie fixe dudit dispositif d'obturation aux bords de ladite baie ;
- solidarisation E30 de la platine dudit support à ladite structure ;
- réglage E40 de la position dudit couvercle par rapport à ladite platine de façon que ledit moyen d'entrainement soit placé de façon adéquate par rapport à ladite navette, correspondant à une position permettant la mise en place correcte du moteur ;
- blocage E50 dudit support 7, par passage de ladite position libre à ladite position bloquée.

La fixation du moteur 8 sur la platine 10 intervient pendant le blocage E50. Plus précisément, la fixation du moteur 8 sur la platine 10 par vissage provoque le blocage E50 du support 7. Cela assure entre autres que le support 7 est réglé d'une manière qui génère le moins de précontrainte possible tout en assurant une bonne transmission des efforts, puisque c'est le moteur 8 qui, à l'installation, bloque le couvercle 12 par rapport à la platine 10.

## Revendications

1. Dispositif d'obturation (1) d'une baie ménagée dans une structure, le dispositif d'obturation comprenant une partie fixe (2), dans laquelle est définie une ouverture, et au moins un panneau mobile (3) coulissant guidé le long de deux rails (4) de guidage montés sur une face de ladite partie fixe (2), entre une position de fermeture, obturant ladite ouverture, et au moins une position d'ouverture,
au moins un desdits rails (4) de guidage guidant en translation une navette (5) assurant le passage du panneau mobile (2) de ladite position d'obturation à ladite au moins une position d'ouverture, et réciproquement, ladite navette (5) étant destinée à être connectée à un dispositif d'entrainement (8) déporté par rapport à ladite navette et relié à la navette (5) par l'intermédiaire d'un moyen de transmission (6),
**caractérisé en ce que** le dispositif d'obturation (1) comprend ou coopère avec un support (7) destiné à recevoir ledit dispositif d'entrainement (8), le support (7) étant destiné à être fixé à ladite structure et comprenant deux parties :
- une première partie, appelée platine (10), destinée à être fixée sur ladite structure et recevoir ledit dispositif d'entrainement (8), et
- une deuxième partie, appelée couvercle (12), recevant une portion d'accouplement (60) dudit moyen de transmission (6),
le couvercle (12) étant monté sur la platine (10) de façon à ce que le support (7) soit apte à prendre au moins deux états :
- un état libre, dans lequel le couvercle (12) et la platine (10) sont libres en translation l'un par rapport à l'autre, selon une direction de réglage sensiblement parallèle à une direction définie par ladite portion d'accouplement dudit moyen de transmission ;
- un état bloqué, dans lequel le couvercle (12) et la platine (10) sont immobiles l'un par rapport à l'autre.

2. Dispositif selon la revendication 1, dans lequel ladite platine et ledit couvercle sont reliés par au moins un organe de retenue formé sur l'une desdites parties et mobile dans un trou oblong ménagé dans l'autre desdites parties, autorisant ladite translation dans ledit état libre.

3. Dispositif selon la revendication 2, dans lequel au moins un desdits organes de retenue est un clip venant en prise avec le trou oblong de façon à maintenir lesdites parties liées l'une à l'autre sans empêcher ladite translation dans ledit état libre.

4. Dispositif selon l'une des revendications précédentes, dans lequel ladite platine reçoit une roue dentée entrainant ledit moyen de transmission et entrainée par le dispositif d'entraînement, l'axe de la roue dentée traversant un trou oblong formé dans ledit couvercle de façon à permettre ladite translation dans ledit état libre.

5. Dispositif selon l'une des revendications précédentes, dans lequel ladite platine porte au moins deux fûts en saillie de la platine traversant chacun un trou oblong formé dans ledit couvercle de façon à guider en translation le couvercle par rapport à la platine dans ledit état libre.

6. Dispositif selon l'une des revendications précédentes, dans lequel le moyen de transmission comprend un câble logé dans une gaine dont une extrémité est montée sur le couvercle, ladite extrémité de la gaine se terminant par une portion évasée, en trompette, bloquée dans ledit couvercle et libre en translation par rapport à ladite platine, dans ledit état libre.

7. Dispositif selon la revendication 1, dans lequel la platine et le couvercle sont reliés par une portion de grippage agencé pour bloquer la translation la platine par rapport au couvercle dans l'état bloqué.

8. Dispositif selon la revendication 7, dans lequel le passage dudit état libre audit état bloqué est obtenu par l'application d'une pression sur ledit couvercle contre ladite platine dans une direction orthogonale à la direction de réglage, de sorte que la portion de grippage provoque un grippage de ladite translation de la platine par rapport au couvercle dans la direction de réglage.

9. Dispositif selon la revendication 8, dans lequel ladite pression est appliquée par lesdites vis.

10. Dispositif selon l'une des revendications 7 à 9, dans lequel ladite portion de grippage comprend des éléments de blocage formés sur le couvercle et sur la platine, en regard les uns des autres à l'état libre et venant en prise les uns avec les autres dans ledit état bloqué, de façon à empêcher ladite translation.

11. Dispositif selon la revendication 7, dans lequel les éléments de blocage comprennent au moins une paire d'ensembles de stries s'étendant sensiblement perpendiculairement à ladite direction de réglage.

12. Dispositif selon la revendication 7, dans lequel les éléments de blocage comprennent au moins un ensemble de stries formé sur l'une des parties du support et l'autre partie présente une surface ductile, les stries mordant dans la surface ductile dans ledit état bloqué, de façon à empêcher ladite translation.

13. Dispositif selon l'une des revendications précédentes, dans lequel les éléments de blocage comprennent des surfaces texturées, formées sur la platine ou le couvercle, les deux surfaces texturées venant en prise dans ledit état bloqué, de façon à empêcher ladite translation.

14. Véhicule automobile comprenant au moins un dispositif d'obturation selon l'une quelconque des revendications 1 à 13.

15. Procédé d'assemblage d'un dispositif d'obturation selon l'une des revendications 1 à 13, comprenant les étapes de :
- réception d'un dispositif d'obturation dont le support est dans l'état libre ;
- solidarisation de la partie fixe dudit dispositif d'obturation aux bords de ladite baie ;
- solidarisation de la platine dudit support à ladite structure ;
- réglage de la position dudit couvercle par rapport audit support de façon que ledit moyen d'entrainement soit placé de façon adéquate par rapport à ladite navette ;
- blocage dudit support, par passage de ladite position libre à ladite position bloquée.
